# FASCICULE DE BREVET EUROPEEN

(11) **EP 0 324 699 B1**
(45) Date de publication et mention de la délivrance du brevet: **30.06.1993**
(21) Numéro de dépôt: 89420004.7
(22) Date de dépôt: 03.01.1989
(51) Int. Cl.: B65D 71/00

(54) **Moyens pour la réalisation d'un pack de bouteilles vides ou pleines**
Mittel zum Bilden einer Einheit von Gruppen leerer oder voller Flaschen
Means for making an assembly of empty or full bottles

(30) Priorité: 04.01.1988 FR 8800042
(43) Date de publication de la demande: 19.07.1989
(73) Titulaire: SOCIETE ANONYME DITE: J. GAILLON SA, F-69830 Saint George De Reneins (FR)
(72) Inventeur: Caton, André, F-26150 DIE (FR)
(74) Mandataire: Maureau, Philippe

(56) Documents cités:
- FR-A- 1 443 932
- FR-A- 2 451 864
- GB-A- 1 347 005

## Description

La présente invention se rapporte à des moyens pour la réalisation d'un pack de bouteilles vides ou pleines.

On connaît un mode de stockage de bouteilles en position verticale à l'intérieur de conteneurs divers tels que des bacs, des casiers, des caisses-palettes ou sur des palettes ou autres moyens-supports qui consiste à les superposer les unes sur les autres à l'aide d'un intercalaire disposé entre chaque couche de bouteilles. Cet intercalaire est constitué d'un panneau d'épaisseur variable réalisé souvent en carton ou en une matière plastique.

Le stockage sur palette a pour inconvénient d'être instable. Il est donc nécessaire d'immobiliser les unes par rapport aux autres les bouteilles de chaque couche en utilisant des cales, des cerclages ou bien encore des housses plastiques.

Par ailleurs, il est impossible de superposer un grand nombre de couches de bouteilles, et de gerber plusieurs palettes les unes sur les autres sans risque d'effondrement.

L'emploi d'un panneau comme intercalaire limite fortement le volume utile et, par conséquent, la capacité de stockage en augmentant l'encombrement du pack.

Les conteneurs ayant des parois non escamotables occupent un volume important qu'ils soient vides ou pleins.

Ils n'assurent pas un stockage stable des bouteilles.

Il n'est donc pas possible d'amener ces bouteilles en position horizontale sans entraîner de la casse. De tels conteneurs ne permettent pas un déconditionnement aisé des bouteilles.

On connaît également un mode de stockage des bouteilles en position horizontale. Conformément à celui-ci, les bouteilles sont disposées dans des conteneurs tels que des bacs, des casiers, des caisses-palettes ou autres, sans utiliser d'intercalaires.

Là encore l'espace de stockage est mal exploité et les conteneurs eux-mêmes sont très encombrants.

La manipulation et le déconditionnement sans bris de bouteilles sont des opérations délicates et peu commodes à effectuer.

Par document GB-A-1 347 005, on connait des moyens pour la réalisation d'un pack de bouteilles vides ou pleines disposées verticalement et superposées les unes sur les autres, en différentes couches, chaque couche étant associée au niveau des fonds et des cols des bouteilles à un intercalaire la séparant de la couche adjacente ou de l'extérieur du pack, caractérisés en ce que chaque intercalaire est constitué par un élément présentant, d'une part, une pluralité de bossages aptes à coopérer avec le fond des bouteilles formant une couche de manière à les immobiliser les unes par rapport aux autres et, d'autre part, une pluralité d'orifices de centrage dont chacun est apte à recevoir le col d'une bouteille de la couche adjacente.

Dans ces moyens, il est prévu des organes de liaison solidarisant les intercalaires les uns aux autres afin de permettre des manipulations du pack dans toutes les directions, voire des rotations à 360° sur lui-même, ces organes pouvant être constitués par des cerclages ou par tout autre moyen connu et approprié.

Il est ainsi possible de faire passer ce pack de la position de départ verticale, à la position horizontale sans désorganisation des couches.

Ce pack de bouteilles peut éventuellement reposer sur des moyens-supports tels qu'une palette.

Dans le pack ainsi réalisé, les bouteilles sont maintenues de manière tout à fait stable.

En outre, ces intercalaires permettent d'effectuer la palettisation de façon automatique et d'augmenter la capacité de stockage, du fait de la disposition particulière des bouteilles qu'ils définissent dans le pack.

Hors utilisation, ces intercalaires n'occupent que très peu d'espace.

Dans ces moyens, chaque intercalaire a une forme générale rectangulaire, les bossages sont disposés suivant un quadrillage régulier et définissent quatre à quatre un carré dont le centre est commun avec celui d'un orifice de centrage.

Cet agencement des bossages et des orifices de centrage sur les intercalaires permet d'obtenir un pack de bouteilles parallélépipédique, stable et facile à manipuler.

En outre, les orifices de centrage ont une forme tronconique leur permettant d'épouser fidèlement les cols coniques des bouteilles.

Suivant l'invention, l'intercalaire supérieur coiffant la couche supérieure de bouteilles présente une épaisseur et, sur sa face intérieure, des bossages de hauteur telle qu'ils permettent de disposer le pack retourné à 180° sur des moyens-supports, le col de chacune des bouteilles du pack étant tourné vers le bas et chaque orifice de centrage est formé par une nervure tronconique dont la partie de plus grand diamètre est reliée à des zones de la plaque dont chacune est destinée à supporter le fond d'une bouteille, et de hauteur supérieure à celle de la plaque dans ses zones-support, chaque bossage étant constitué par la face extérieure de la partie de la nervure débordant par rapport au reste de la plaque.

Les intercalaires sont avantageusement réalisés par moulage d'un matériau plastique.

Du fait de la stabilité que ces moyens confèrent au pack, les bouteilles peuvent être aisément déconditionnées et disposées dans toutes les positions souhaitables.

Ceci peut être particulièrement utile dans le domaine du conditionnement du vin qui veut que les bouteilles bouchées soient, tout d'abord, disposées verticalement pour dissiper la pression interne, puis mises à l'horizontale pour la vérification de la qualité du bouchage et enfin, envoyées dans le circuit de distribution.

Ces packs de bouteilles parfaitement centrées et immobilisées les unes par rapport aux autres sont également parfaitement adaptés à la méthode de vinification champenoise suivant laquelle les bouteilles doivent être remuées. Grâce aux moyens de l'invention, il n'est plus nécessaire de reprendre individuellement chaque bouteille pour la remuer, mais l'opération peut être effectuée en une seule fois sur le pack en son entier.

Il faut observer également que dans le pack réalisé à l'aide des moyens de l'invention, les bouteilles disposées en quinquonce ne se touchent pas ; elles sont donc toutes sensiblement à la même température du fait de la circulation d'air qui peut s'établir entre elles. Cela permet de mieux maîtriser l'autolyse des vins ainsi stockés, de maîtriser la montée en fermentation et d'éviter la casse due aux explosions de bouteilles, ainsi que le rodage des bouteilles lors des manutentions afin de les rendre moins cassantes.

Enfin, la rigidité et la stabilité de l'emballage ainsi constitué permettent un gerbage des packs les uns sur les autres pour le stockage et le transport d'où une diminution non négligeable de l'encombrement et du coût.

Il faut noter également qu'un pack réalisé avec les moyens de l'invention peut être mis en place directement en rayon de vente, en magasin.

Les intercalaires selon l'invention s'adaptent à la majeure partie des configurations de bouteilles existantes.

De toute façon, l'invention sera bien comprise et ses avantages ressortiront bien de la description qui suit, à titre non limitatif, d'un exemple de réalisation ainsi que d'une variante, des moyens pour réaliser un pack de bouteilles vides ou pleines, en référence au dessin schématique annexé dans lequel :
Figure 1 est une vue de dessous d'un intercalaire,
Figure 2 est une vue de côté de l'intercalaire de figure 1,
Figure 3 est une vue de dessus de l'intercalaire de figure 1,
Figure 4 est une vue de dessus du pack de figure 6, une fois réalisé ;
Figure 5 est une vue de dessus d'une couche du pack de figure 6 adjacente à la couche de figure 4 ;
Figures 6 à 9 sont des vues de côté montrant différentes positions d'utilisation du pack ;
Figure 10 est une vue de détail en coupe partielle du pack de figure 6 montrant une première forme d'exécution de l'intercalaire ;
Figure 11 est une vue similaire à figure 10 montrant une deuxième forme de réalisation de l'intercalaire.

Les figures 1 à 6 montrent les moyens conformes à l'invention pour réaliser un pack **1** de bouteilles **2** vides ou pleines dans lequel, comme le montre la figure 6, ces dernières sont disposées verticalement et sont superposées les unes sur les autres en différentes couches **3**.

Ces couches **3** sont séparées les unes des autres par des éléments intercalaires **4** dont l'un **5**, supérieur, coiffe la couche **3** supérieure du pack **1** et l'autre, inférieur, est disposé entre la couche **3** inférieure et une palette **6** sur laquelle elle repose dans l'exemple d'utilisation de la figure 6.

Des moyens de liaison **7**, en l'occurrence des cerclages constitués par des feuillards métalliques ou plastiques entourant le pack **1** de manière à lui donner une cohésion dans toutes les directions, y compris la direction verticale des bouteilles **2**.

Ainsi qu'il ressort des figures 1 à 3 et 10, chaque élément intercalaire **4,5** est conçu comme une plaque rectangulaire réalisée, de préférence, par moulage à partir d'un matériau plastique approprié.

Cette plaque rectangulaire **4,5** comporte une pluralité de bossages **8** et d'orifices de centrage **9**.

Les bossages **8** formés par des picots en saillie par rapport à l'une des faces de la plaque **4,5** sont répartis suivant un quadrillage régulier et définissent quatre à quatre un carré dont le centre est commun avec celui d'un orifice de centrage **9**.

Comme il apparaît sur les figures 1 et 10, chaque orifice de centrage **9** présente une forme tronconique de hauteur sensiblement égale à l'épaisseur de la plaque **4,5** et prévue pour épouser fidèlement la forme conique du col d'une bouteille **2**.

La face de la plaque **4,5** ne comportant pas les bossages **8** présente des rainures **10** destinées à recevoir les feuillards des cerclages **7**.

Les figures 4 et 5 montrent qu'au niveau de chaque couche **3**, les bouteilles **2** sont disposées en quinquonce, le fond de chacune d'elles étant immobilisé par quatre bossages **8** tandis que chaque orifice de centrage **9** resté libre recoît le col d'une bouteille **2** appartenant à la couche **3** inférieure adjacente.

Les bouteilles sont ainsi maintenues en position de façon stable, d'une part, par leurs cols engagés dans leurs orifices de centrage **9** respectifs d'une plaque **4,5** et, d 'autre part, par leurs fonds dont chacun est immobilisé entre quatre bossages **8** d'une autre plaque **4,5**.

La réalisation du pack **1** peut être effectuée manuellement ou automatiquement à l'aide d'encaisseuses de bouteilles droites.

Les moyens conformes à l'invention permettent d'obtenir un pack **1** de bouteilles bénéficiant d'une bonne cohésion et d'une structure robuste.

C'est ainsi, comme le montre la figure 7, qu'on peut lui faire subir une rotation de 90° pour coucher les bouteilles **2** en position horizontale sur la palette **6**.

L'épaisseur et la matière utilisée pour fabriquer chaque élément intercalaire **5** dépendent, bien entendu, de l'utilisation du pack **1**.

En effet, pour un stockage vertical (Figure 6), des plaques **4,5** semi-rigides suffisent, tandis que, pour un stockage horizontal, des plaques **4,5** rigides sont indispensables. De telles plaques **4,5** permettent également le gerbage de plusieurs pack **1** les uns sur les autres (figure 8), les bouteilles **2** étant couchées en position horizontale.

En outre, l'élément intercalaire **5a** supérieur coiffant la couche supérieure **3** de bouteilles **2** peut être conçu avec une épaisseur et des bossages **8a** ménagés sur sa face intérieure de hauteur telle qu'ils permettent de disposer le pack **1** retourné à 180° sur la palette **6**, le col de chacune des bouteilles **2** dudit pack **1** étant tourné vers le bas, ainsi qu'il ressort de la figure 9.

Cette épaisseur de plaque **5a** et cette hauteur de bossages **8a** plus importantes assurent la stabilité du pack **1** ainsi disposé. Une telle position peut être particulièrement utile dans le domaine du conditionnement du vin.

La figure 11 montre une deuxième forme de réalisation de l'élément intercalaire appartenant aux moyens de l'invention.

Ce dernier est constitué par une plaque **11** réalisée en un matériau plastique par moulage.

Chaque orifice de centrage **9** est formé par une nervure **12** de forme tronconique dont la partie de plus grand diamètre est reliée à des zones **13** de la plaque **11** dont chacune est destinée à supporter le fond d'une bouteille **2**.

Cette nervure **12** possède une hauteur supérieure à la hauteur moyenne de la plaque **11** dans ses zones **13**.

Chaque bossage **8** est constitué par la face extérieure de la partie de la nervure **12** débordant par rapport au reste de la plaque **11**.

Les éléments intercalaires **4,5,5a,11** peuvent être réalisés en matériau plastique par moulage, mais également en particules de bois, en pâte à papier, en carton ou autres, par diverses techniques de moulage telles que le formage, l'injection, la compression ou le thermoformage.

## Revendications

1. Moyens formés par un jeu d'intercalaires (4,5,5a,8,9,11,12) pour la réalisation d'un pack (1) de bouteilles (2) vides ou pleines disposées verticalement et superposées les unes sur les autres, en différentes couches (3), chaque couche (3) étant associée au niveau des fonds et des cols des bouteilles à un intercalaire (4,5,5a,11) la séparant de la couche (3) adjacente ou de l'extérieur du pack (1), moyens du type dans lequel chaque intercalaire (4,5,5a,11) est constitué par un élément présentant, d'une part, une pluralité de bossages (8,8a) aptes à coopérer avec le fond des bouteilles (2) formant une couche (3) de manière à les immobiliser les unes par rapport aux autres et, d'autre part, une pluralité d'orifices de centrage (9) dont chacun est apte à recevoir le col d'une bouteille (2) de la couche (3) adjacente les orifices de centrage (9) étant de forme tronconique de manière à épouser fidèlement les cols coniques des bouteilles (2) et (9) étant ménagés dans l'intercalaire (4,5,5a), constitué par un panneau et ayant une hauteur sensiblement égale à l'épaisseur de ce dernier, les bossages (8,8a) étant en saillie par rapport à l'une des faces dudit panneau et chaque intercalaire étant constitué par une plaque (11), chaque intercalaire (4,5,5a,11) ayant une forme générale rectangulaire caractérisés en ce que les bossages (8,8a) sont disposés suivant un quadrillage régulier et définissant, quatre à quatre, un carré dont le centre est commun avec celui d'un orifice de centrage (9) en ce que l'intercalaire supérieur (5a) coiffant la couche (3) supérieure de bouteilles (2) présente une épaisseur et, sur sa face intérieure, des bossages (8a) de hauteur telle qu'ils permettent de disposer le pack (1) retourné à 180° sur des moyens-supports (6), le col de chacune des bouteilles (2) du pack (1) étant tourné vers le bas, et en ce que chaque orifice de centrage (9) est formé par une nervure (12) tronconique dont la partie de plus grand diamètre est reliée à des zones (13) de la plaque (11) dont chacune est destinée à supporter le fond d'une bouteille (2), et de hauteur supérieure à celle de la plaque (11) dans ses zones-supports (13), chaque bossage (8) étant constitué par la face extérieure de la partie de la nervure ( 12) débordant par rapport au reste de la plaque (11).

## Patentansprüche

1. Mittel zum Bilden einer Einheit (1) von leeren oder vollen, vertikal angeordneten und übereinander gestellten Flaschen (2) in verschiedenen Schichten (3),
welche Mittel eine Gruppe von Zwischenlagen (4,5,5a,8,9,11,12) umfassen,
wobei jede Schicht (3) auf Höhe der Böden und der Hälse der Flaschen einer Zwischenlage (4,5,5a,11) zugeordnet ist, welche sie von der benachbarten Schicht (3) oder dem Außenraum der Einheit (1) trennt,
wobei weiter die Mittel von dem Typ sind, bei dem jede Zwischenlage (4,5,5a,11) aus einem Element besteht, welches einerseits eine zum Zusammenwirken mit dem Boden der Flaschen (2) geeignete Vielzahl von Vorsprüngen (8,8a) aufweist, die in der Art und Weise eine Schicht (3) bilden, daß die Flaschen relativ zueinander unbeweglich sind, und welches Element andererseits eine Vielzahl von Zentrieröffnungen (9) aufweist, von denen jede geeignet ist, den Hals einer Flasche (2) der benachbarten Schicht (3) aufzunehmen,
wobei weiter die Zentrieröffnungen (9) eine derartige kegelstumpfförmige Gestalt aufweisen, daß sie sich genau an die konischen Hälse der Flaschen (2) anschmiegen, wobei weiter die Zentrieröffnungen in der aus einer Tafel bestehenden Zwischenlage (4,5,5a) ausgebildet sind und eine im wesentlichen der Dicke dieser letzteren gleiche Höhe aufweisen,
wobei weiter die Vorsprünge (8,8a) relativ zu einer der Oberflächen der Tafel vorspringen,
und wobei jede Zwischenlage aus einer Platte (11) besteht und eine im allgemeinen rechteckige Form aufweist,
**dadurch gekennzeichnet**, daß
die Vorsprünge (8,8a) gemäß einem regelmäßigen Gitter angeordnet sind, und jeweils zu Vieren ein Quadrat festlegen, dessen Zentrum mit demjenigen einer Zentrieröffnung (9) zusammenfällt,
daß die die obere Schicht (3) der Flaschen (2) überdeckende, obere Zwischenlage (5a) eine Dicke aufweist und auf ihrer inneren Oberfläche Vorspringe (8a) mit einer derartigen Höhe aufweist, daß sie es ermöglichen, die Einheit (1) um 180 Grad herumgedreht auf Trägermittel (6) zu stellen, wobei der Hals jeder der Flaschen (2) der Einheit (1) nach unten gerichtet ist,
und daß jede Zentrieröffnung (9) aus einer kegelstumpfförmigen Rippe (12) besteht, deren Abschnitt mit größerem Durchmesser mit Zonen (13) der Platte (11) verbunden ist, von denen jede dazu bestimmt ist, den Boden einer Flasche (2) zu tragen, und eine Höhe aufweist, die größer ist als diejenige der Platte (11) in ihren Träger-Zonen (13), wobei jeder Vorsprung (8) durch die äußere Oberfläche des relativ zum Rest der Platte (11) vorspringenden Abschnitts der Rippe (12) gebildet ist.

## Claims

1. Means formed by a set of inserts (4, 5, 5a, 8, 9, 11, 12) for producing a pack (11) of empty or full bottles (2) disposed vertically and placed on top of each other, in different layers (3), each layer (3) being associated, at the bases and necks of the bottles, with an insert (4, 5, 5a, 11) separating it from the adjacent layer (3) or from the outside of the pack (1), means of the type in which each insert (4, 5, 5a, 11) consists of an element having, on the one hand, a plurality of projections (8, 8a) suitable for interacting with the bases of the bottles (2) forming a layer (3) so as to immobilise them with respect to each other and, on the other hand, a plurality of centring orifices (9), each of which is suitable for receiving the neck of a bottle (2) in the adjacent layer (3), the centring orifices (9) being tapered in shape so as to fit the tapered necks of the bottles (2) accurately, being provided in the insert (4, 5, 5a) consisting of a panel, and having a height approximately equal to the thickness of the latter, the projections (8, 8a) projecting with respect to one face of the said panel and each insert consisting of a plate (11), each insert (4, 5, 5a, 11) having an overall rectangular shape, characterised in that the projections (8, 8a) are disposed in a regular grid defining, in fours, a square, the centre of which is common with that of a centring orifice (9), in that the top insert (5a) sitting on top of the top layer (3) of bottles (2) has a thickness and, on its inner face, projections (8a) of a height such that they make it possible to dispose the pack (1) turned through 180° on support means (6), the neck of each of the bottles (2) in the pack (1) being oriented downwards, and in that each centring orifice (9) is formed by a tapered rib (12), on which the part with the greatest diameter is connected to zones (13) on the plate (11), each of which is intended to support the base of a bottle (2), and with a height greater than that of the plate (11) in its support zones (13), each projection (8) being formed by the external face of the part of the rib (12) projecting with respect to the remainder of the plate (11).
